# EUROPÄISCHE PATENTSCHRIFT

(11) **EP 0 625 122 B1**
(45) Veröffentlichungstag und Bekanntmachung des Hinweises auf die Patenterteilung: **23.10.1996**
(21) Anmeldenummer: 93924488.5
(22) Anmeldetag: 16.11.1993
(51) Int. Cl.: B65H 29/66

(54) **EINRICHTUNG ZUM FÖRDERN UND TRENNEN VON GEFALTETEN DRUCKPRODUKTEN**
DEVICE FOR CONVEYING AND SEPARATING FOLDED PRINTED MATTER
INSTALLATION POUR LE TRANSPORT ET LA SEPARATION DE PRODUITS D'IMPRESSION PLIES

(30) Priorität: 04.12.1992 CH 3733/92
(43) Veröffentlichungstag der Anmeldung: 23.11.1994
(73) Patentinhaber: GRAPHA-HOLDING AG, CH-6052 Hergiswil (CH)
(72) Erfinder: STRÄSSLER, René, D-79798 Jestetten (DE); FRITSCHE, Beat, CH-8606 Greifensee (CH)
(86) Internationale Anmeldenummer: CH9300260
(87) Internationale Veröffentlichungsnummer: WO9413567

(56) Entgegenhaltungen:
- EP-A- 0 417 622
- CH-A- 677 480
- DE-U- 8 400 542

## Beschreibung

Die Erfindung betrifft eine Einrichtung zum Fördern und Trennen von gefalteten Druckprodukten, die auf einer Förderanlage in einem Schuppenstrom zugeführt werden, wobei wenigstens zwei Druckprodukte seitlich gegeneinander versetzt sind und seitlich des Schuppenstromes je ein Förderorgan angeordnet ist und wobei diese Förderorgane auseinanderlaufen und die Druckprodukte auseinanderziehen.

Eine Einrichtung dieser Gattung ist aus der CH-A-634 530 oder DE-U- 8 400 542 bekannt. Diese weist zwei parallele Förderorgane auf, die als Ketten ausgebildet sind und zum Erfassen der Ränder der Druckprodukte Klemmrollen, b.z.w. Mitnehmer besitzen. Zum Auseinanderziehen der ineinandergefalzten Druckprodukte werden die Ketten in Schienen auseinandergeführt. Eine ähnliche Einrichtung ist aus der DE-A-24 17 614 bekannt. Bei dieser sind zum Fassen und Auseinanderziehen der ineinandergefalzten Druckprodukte quer zur Förderrichtung bewegbare Greifer vorgesehen. Beide Einrichtungen sind jeweils auf eine bestimmte Breite des Schuppenstromes eingestellt. Eine Umrüstung auf eine andere Breite wäre sehr aufwendig.

Der Erfindung liegt die Aufgabe zugrunde, eine Einrichtung der genannten Gattung zu schaffen, mit der Schuppenströme unterschiedlicher Breiten gefördert werden können. Die Umstellung soll sehr einfach und schnell möglich sein. Zudem soll sich die Einrichtung auch zum Trennen von Schuppenströmen mit mehr als zwei ineinandergefalzten oder übereinanderliegenden Druckprodukten eignen. Die Aufgabe ist bei der gattungsgemässen Einrichtung dadurch gelöst, dass das eine erste Förderorgan eine Lücke aufweist, in welche das andere zweite Förderorgan mit einem vorderen Ende eingreift und dieses schräg zum ersten Förderorgan fördert und ein unteres Auszugsband und ein obere Auszugsband aufweist und dass das obere Auszugsband an seinem vorderen Ende teleskopisch in Förderrichtung des zweiten Förderorgans verstellbar ist.

Bei der erfindungsgemässen Einrichtung muss zur Anpassung an die Breite des zu trennenden Schuppenstromes lediglich das vordere Ende des oberen Auszugsbandes verstellt werden. Je nach Breite des Schuppenstrome greift das vordere Ende des oberen Auszugsbandes mehr oder weniger tief in die Lücke des ersten Förderorgans ein. Beim Auseinanderziehen werden die Druckprodukte nicht geknickt und damit schonender behandelt als bisher üblich. Zudem ist die Einrichtung wesentlich kostengünstiger und weist einen geringeren Platzbedarf auf. Mit den beiden Auszugsbändern werden die aus dem Schuppenstrom abzuziehenden Druckprodukte am vorstehenden Rand gefasst und schräg zum ersten Förderorgan zwischen den beiden Auszugsbändern zu einem weiteren Förderorgan gefördert. Zwischen den beiden Auszugsbändern werden die Druckprodukte flächig gefasst und sind dadurch während des ganzen Ausziehvorganges sicher geführt. Dadurch können auch Schuppenströme getrennt werden, bei denen die Druckprodukte sehr unübliche Formate aufweisen. Zudem ist gewährleistet, dass elektrostatische Haftungen zwischen den Druckprodukten nicht zu einer Störung führen. Es hat sich gezeigt, dass bei der erfindungsgemässen Einrichtung der Versatz wesentlich kleiner sein kann als der bisher übliche Versatz der ineinandergefalzten oder übereinander angeordneten Druckprodukte. Möglich ist auch die Aufteilung eines Schuppenstromes, der aus zwei oder mehr übereinander und seitlich versetzt angeordneten Teilschuppenströmen besteht. Dadurch kann die Förderkapazität kostengünstig erhöht werden. Weitere vorteilhafte Merkmale ergeben sich aus den abhängigen Ansprüchen, der nachfolgenden Beschreibung sowie der Zeichnung.

Ein Ausführungsbeispiel der Erfindung ist nachfolgend anhand der Zeichnung näher erläutert. Es zeigen:
- Fig. 1: eine Teilansicht der erfindungsgemässen Einrichtung,
- Fig. 2: eine Teilansicht der erfindungsgemässen Einrichtung mit einem aufgelegten Schuppenstrom,
- Fig. 3: schematisch eine Teilansicht des zweiten Förderorgans,
- Fig. 4: schematisch eine Ansicht des ersten Förderorgans, und
- Fig. 5: schematisch das Trennen eines Schuppenstromes mittels der erfindungsgemässen Einrichtung.

Die Figuren 1 und 2 zeigen ein erstes geradlinig verlaufendes Förderorgan 1 und ein zweites ebenfalls geradlinig verlaufendes Förderorgan 2. Diese Förderorgane 1 und 2 sind mittels eines Motors 23 über Wellen 4 und 5 angetrieben.

Das Förderorgan 1 weist ein vergleichsweise breites Anpressband 7 sowie Teilbänder 8 und 10 auf. Die Teilbänder 8 sowie das Band 7 sind von der gemeinsamen Welle 5 angetrieben. Das hier nicht gezeigte andere Ende des Bandes 7 ist um eine hier nicht gezeigte Welle herumgeführt. Die Bänder 8 sind wesentlich kürzer als das Band 7 und um eine Welle 6 geführt, die parallel zur Welle 5 verläuft. Zwischen den Bändern 8 und 10 besteht eine Lücke 11, in welche das zweite Förderorgan 2 eingreift. Die Bänder 10 sind um Rollen 12 geführt, die wie ersichtlich in Förderrichtung gesehen versetzt angeordnet sind und zwar so, dass die Lücke mit zunehmendem Abstand zum Band 7 weiter wird. Entsprechend stufenförmig ist auch das vordere Ende des zweiten Förderorgans 2 ausgebildet. Die Bänden 7, 8 und 10 sind wie erwähnt gemeinsam angetrieben und die oberen Trums verlaufen in der gleichen horizontalen Ebene und in der gleichen durch den Pfeil 24 angegebenen Richtung. Ueber dem Band 7 ist ein Anpressbalken 21 angeordnet, der mit dem Band 7 zusammenarbeitet um einen Schuppenstrom S am einen Rand zu fassen. Dieser Pressbalken 21 weist gemäss Fig. 4 ebenfalls umlaufende Bänder 22 auf, deren unterer Trum in gleicher Richtung und mit gleicher Geschwindigkeit wie der obere Trum des Bandes 7 bewegt wird. Anpressbalken dieser Art sind bekannt.

Das zweite Förderorgan 2 weist ein unteres Auszugsband 13 und ein oberes Auszugsband 14 auf, die schräg und vorzugsweise um etwa 45° geneigt zum ersten Förderogran 1 verlaufen. Die Förderrichtung des Förderorgans 2 ist durch den Pfeil 25 angegeben. Die Fördergeschwindigkeit des Förderorgans 1 ist so gewählt, dass die Geschwindigkeitskomponente in der Förderrichtung des Förderorgans 1 gleich gross ist wie die Fördergeschwindigkeit des Förderorgans 1. Das untere Auszugsband 13 besteht aus sechs parallel zueinander angeordneten Teilbändern 13c die jeweils am vorderen Ende um eine Rolle 15 laufen. Diese Rollen 15 sind wie aus Fig. 1 ersichtlich, entsprechend der Lücke 11 in Förderrichtung versetzt angeordnet. Zwei parallel nebeneinander angeordnete Bänder 13a arbeiten jeweils mit einem oberen Band 14a zum Erfassen und Ausziehen von Druckprodukten B aus dem Schuppenstrom S zusammen. Die Bänder 14a sind jeweils um eine vordere Umlenkrolle 16 und Umlenkrollen 17 geführt. Für eine gleichmässige Anpressung des unteren Trums des Bandes 14 am entsprechenden Band 13 sorgen Rollen 18, die jeweils an einem federbelasteten Hebel 19 gelagert sind. Die übrigen Bänder 13b und 13c dienen lediglich als Auflage für die Druckprodukte B, wie dies in Fig. 2 gezeigt ist. Die oberen Trums der Bänder 13 verlaufen in der Regel horizontal und vorzugsweise etwas unterhalb der Ebene der oberen Trums der Bänder 7, 8 und 10. Die Bänder 14a sind Teleskopbänder, derart, dass die Rolle 16 in den Richtungen des Doppelpfeils 26 verschoben werden kann. Solche Teleskopbänder sind an sich gut bekannt. Die Verstellung kann an einem hier nicht gezeigten Handrad schnell und präzise erfolgen. Die Arbeitsweise der Einrichtung wird nachfolgend insbesondere anhand der Figuren 2 und 5 kurz erläutert.

Der in Fig. 2 gezeigte Schuppenstrom S besteht aus ineinandergefalteten Druckprodukten A und B, beispielsweise Zeitungen oder Zeitschriften der üblichen Art. Die Druckprodukte A und B sind seitlich gegeneinander versetzt, so dass in der Fig. 2 der untere Rand durch die Druckprodukte A und der obere Rand durch die Druckprodukte B allein gebildet wird. Der in Fig. 2 von links dem Förderorgan 1 übergebene Schuppenstrom S wird in Richtung des Pfeils 24 gefördert. Hierbei werden die Druckprodukte A an ihrem Rand zwischen den Pressbalken 21 und dem Band 7 festgehalten. Dadurch werden die Druckprodukte A ohne Querbewegung in Richtung des Pfeils 24 bewegt. Die Druckprodukte B hingegen werden in der Lücke 11 von den Auszugsbändern 13 und 14 erfasst und quer zur Richtung des Pfeils 24 aus dem Schuppenstrom S herausgezogen. Damit die Druckprodukte B lediglich jeweils an ihrem vorstehenden Rand erfasst werden, sind die beiden Rollen 16 der Bänder 14a entsprechend in der Lücke 11 positioniert. In der Fig. 1 sind mit P1 und P2 die beiden Endpositionen der Rollen 16 angegeben. Mit der Position P1 wird ein vergleichsweise schmaler Schuppenstrom S1 und mit der Position P2 ein wesentlich breiterer Schuppenstrom S2 getrennt. Zwischen beiden Positionen P1 und P2 können die Rollen 16 stufenlos verstellt werden. Nach dem Trennen des Schuppenstrom S bilden die Druckprodukte A und B jeweils wieder einen Schuppenstrom, der weiteren hier nicht gezeigten Förderorganen übergeben werden kann. Die beiden Teilbänder 13a können auch durch ein einzelnes Band ersetzt sein, es hat sich jedoch gezeigt, dass bei der Verwendung von zwei Bändern die Druckprodukte B wesentlich besser stabilisiert werden. Dies ist besonders dann von Bedeutung, wenn Druckprodukte mit unüblichen Formaten gefördert werden sollen.

Die erfindungsgemässe Einrichtung eignet sich auch für einen Schuppenstrom S, der gemäss Fig. 5 aus vier ineinandergefalzten Druckprodukten A1, A2, B1 und B2 besteht. Durch entsprechende Einstellung des oberen Auszugsbandes 14 kann dieser Schuppenstrom S in jeder möglichen Weise getrennt werden. Beispielweise können die Druckprodukte B2 von den übrigen Druckprodukten A1, A2 und B1 getrennt werden. Ebenfalls können in einem ersten Schritt die Druckprodukte B1 und B2 von den Druckprodukten A1 und A2 getrennt werden, wie dies in Fig. 5 gezeigt ist. Durch diese Trennung entstehen zwei Schuppenströme mit jeweils den Druckprodukten A1 und A2 bzw. B1 und B2. Mit zwei weiteren erfindungsgemässen Einrichtungen können diese Schuppenströme dann weiter aufgetrennt werden, so dass dann insgesamt vier Schuppenströme entstehen, die jeweils lediglich aus einem Druckprodukt A1, A2, B1 bzw. B2 bestehen.

Die Kanten der Druckprodukte können voraus- oder nachlaufend und jeweils oben oder unten angeordnet sein. Der Schuppenstrom kann auch aus zwei oder mehr übereinander aber seitlich versetzt angeordneten Teilschuppenströmen bestehen. Diese Teilschuppenströme können mit der Einrichtung wie oben erläutert getrennt werden. Vor der Trennstelle können somit auf einer Förderstrecke mehrere übereinander angeordnete Teilschuppenströme gefördert werden.

## Patentansprüche

1. Einrichtung zum Fördern und Trennen von gefalteten Druckprodukten (A,B), die auf einer Förderanlage in einem Schuppenstrom (S) zugeführt werden, wobei wenigstens zwei Druckprodukte (A,B) seitlich gegeneinander versetzt sind und seitlich des Schuppenstroms (S) je ein Förderorgan (1,2) angeordnet ist und wobei die Förderorgane (1,2) auseinanderlaufen und die Druckprodukte (A,B) auseinanderziehen, dadurch gekennzeichnet, dass das eine erste Förderorgan (1) eine Lücke (11) aufweist, in welche das andere zweite Förderorgan (2) mit einem vorderen Ende eingreift und dieses zweite Förderorgan (2) schräg zum ersten Förderorgan (1) fördert und ein unteres Auszugsband (13) und ein oberes Auszugsband (14) aufweist und dass das obere Auszugsband (14) an seinem vorderen Ende teleskopartig in Förderrichtung des zweiten Förderorgans (2) verstellbar ist.

2. Einrichtung nach Anspruch 1, dadurch gekennzeichnet, dass das erste Förderorgan (1) einen Pressbalken (21) und seitlich neben diesem mehrere parallel zueinander verlaufende Teilbänder (8) aufweist.

3. Einrichtung nach Anspruch 2, dadurch gekennzeichnet, dass die Teilbänder (8,10) zur Bildung der Lücke (11) in ihrer Längsrichtung unterbrochen sind.

4. Einrichtung nach Anspruch 3, dadurch gekennzeichnet, dass die Unterbrechung mit zunehmendem Abstand zum Pressbalken (21) grösser gewählt ist.

5. Einrichtung nach einem der Ansprüche 1 bis 4, dadurch gekennzeichnet, dass das zweite Förderorgan (2) mehrere parallel zueinander verlaufende Teilbänder aufweist, von denen wenigstens zwei Teilbänder (13a) des unteren Auszugsbandes (13) mit zwei Teilbändern (14a) des oberen Auszugsbandes (14) zusammenarbeiten.

6. Einrichtung nach einem der Ansprüche 1 bis 5, dadurch gekennzeichnet, dass das zweite Förderorgan (2) in Richtung des ersten Förderorgans (1) im wesentlichen mit der gleichen Geschwindigkeit fördert wie das erste Förderorgan (1).

7. Einrichtung nach einem der Ansprüche 1 bis 6, dadurch gekennzeichnet, dass das untere Auszugsband (13) zwei parallel zueinander verlaufende und nebeneinander angeordnete Teilbänder (13a) zum Ausziehen von Druckprodukten (B) aus dem Schuppenstrom (S) aufweist und dass neben diesen Teilbändern (13a) weitere Teilbänder (13b,13c) als Auflage für die auszuziehenden Druckprodukte (B) angeordnet sind.

8. Einrichtung nach einem der Ansprüche 1 bis 7, dadurch gekennzeichnet, dass die Auflage des zweiten Förderorgans (2) etwas unterhalb der Auflage des ersten Förderorgans (1) angeordnet ist.

9. Einrichtung nach einem der Ansprüche 1 bis 8, dadurch gekennzeichnet, dass das zweite Förderorgan (2) zum ersten Förderorgan (1) in einem spitzen Winkel und vorzugsweise etwa in einem Winkel von 45° verläuft.

10. Einrichtung nach einen der Ansprüche 1 bis 9, dadurch gekennzeichnet, dass das erste Förderorgan (1) vor und nach der Lücke (11) geradlinig fördert.

## Claims

1. Device for conveying and separating folded printed products (A, B) supplied in an overlapping stream (S) on a conveyor, at least two printed products (A, B) being laterally offset from one another and respective conveyor elements (1, 2) being arranged laterally of the overlapping stream (S) and the conveyor elements (1, 2) diverging and drawing the printed products (A, B) apart, characterised in that the first conveyor element (1) has a gap (11) in which the second conveyor element (2) engages via its front end and this second conveyor element (2) conveys the printed products obliquely relative to the first conveyor element (1) and has a lower delivery belt (13) and an upper delivery belt (14) and that the upper delivery belt (14) is telescopically adjustable at its front end in the conveying direction of the second conveyor element (2).

2. Device according to claim 1, characterised in that the first conveyor element (1) has a clamping bar (21) and a plurality of parallel belt sections (8) laterally alongside the latter.

3. Device according to claim 2, characterised in that the belt sections (8, 10) are interrupted in their longitudinal direction in order to form the gap (11).

4. Device according to claim 3, characterised in that the interruption is greater as the distance from the clamping bar (21) increases.

5. Device according to one of claims 1 to 4, characterised in that the second conveyor element (2) has a plurality of parallel belt sections, at least two belt sections (13a) of the lower delivery belt (13) cooperating with two belt sections (14a) of the upper delivery belt (14).

6. Device according to one of claims 1 to 5, characterised in that the second conveyor element (2) conveys the printed products at substantially the same speed as the first conveyor element (1) in the direction of the first conveyor element (1).

7. Device according to one of claims 1 to 6, characterised in that the lower delivery belt (13) has two parallel belt sections (13a) arranged alongside one another for drawing apart printed products (B) from the overlappinq stream (S) and that further belt sections (13b, 13c) are arranged alongside these belt sections (13a) as supports for the printed products (B) to be drawn apart.

8. Device according to one of claims 1 to 7, characterised in that the support of the second conveyor element (2) is arranged slightly below the support of the first conveyor element (1).

9. Device according to one of claims 1 to 8, characterised in that the second conveyor element (2) extends at an acute angle and preferably substantially at an angle of 45° relative to the first conveyor element (1).

10. Device according to one of claims 1 to 9, characterised in that the first conveyor element (1) conveys the printed products in a rectilinear manner upstream and downstream of the gap (11).

## Revendications

1. Dispositif pour le transport et la séparation de produits d'impression pliés (A, B) qui sont apportés en formation imbriquée (S) sur une installation de transport, au moins deux produits d'impression (A, B) étant latéralement décalés l'un par rapport à l'autre et un organe transporteur respectif (1, 2) étant disposé sur le côté de la formation imbriquée (S), et les organes transporteurs (1, 2) s'écartant l'un de l'autre et extrayant les produits d'impression (A, B) l'un de l'autre, **caractérisé** en ce que le premier organe transporteur (1) présente une lacune (11) dans laquelle le second organe transporteur (2) s'engage par une extrémité avant, et ce second organe transporteur (2) effectue un transport en oblique par rapport au premier organe transporteur (1) et présente une bande d'extraction inférieure (13) et une bande d'extraction supérieure (14), et en ce que la bande d'extraction supérieure (14) peut être, à son extrémité avant, déplacée télescopiquement dans la direction de transport du second organe transporteur (2).

2. Dispositif selon la revendication 1, **caractérisé** en ce que le premier organe transporteur (1) présente une poutre de pression (21) et plusieurs bandes partielles (8) s'étendant parallèlement entre elles sur le côté de cette poutre.

3. Dispositif selon la revendication 2, **caractérisé** en ce que les bandes partielles (8, 10) sont interrompues dans leur direction longitudinale afin de former la lacune (11).

4. Dispositif selon la revendication 3, **caractérisé** en ce que l'interruption est choisie d'autant plus grande que la distance de la poutre de pression (21) augmente.

5. Dispositif selon une des revendications 1 à 4, **caractérisé** en ce que le second organe transporteur (2) présente plusieurs bandes partielles s'étendant parallèlement entre elles, parmi lesquelles au moins deux bandes partielles (13a) de la bande d'extraction inférieure (13) coopèrent avec deux bandes partielles (14a) de la bande d'extraction supérieure (14).

6. Dispositif selon une des revendications 1 à 5, **caractérisé** en ce que le second organe transporteur (2) effectue le transport en direction du premier organe transporteur (1) sensiblement à la même vitesse que le premier organe transporteur (1).

7. Dispositif selon une des revendications 1 à 6, **caractérisé** en ce que la bande d'extraction inférieure (13) présente deux bandes partielles (13a), juxtaposées et s'étendant en parallèle, pour extraire des produits d'impression (B) de la formation imbriquée (S), et en ce que des bandes partielles supplémentaires (13b, 13c) sont disposées à côté de ces bandes partielles (13a) comme surface porteuse pour les produits d'impression (B) à extraire.

8. Dispositif selon une des revendications 1 à 7, **caractérisé** en ce que la surface porteuse du second organe transporteur (2) est disposée légèrement en dessous de la surface porteuse du premier organe transporteur (1).

9. Dispositif selon une des revendications 1 à 8, **caractérisé** en ce que le second organe transporteur (2) s'étend sous un angle aigu par rapport au premier organe transporteur (1), et de préférence sous un angle d'environ 45°.

10. Dispositif selon une des revendications 1 à 9, **caractérisé** en ce que le premier organe transporteur (1) effectue un transport en ligne droite avant et après la lacune (11).
